# EUROPÄISCHE PATENTSCHRIFT

(11) **EP 2 447 200 B1**
(45) Veröffentlichungstag und Bekanntmachung des Hinweises auf die Patenterteilung: **17.04.2013**
(21) Anmeldenummer: 10188815.4
(22) Anmeldetag: 26.10.2010
(51) Int. Cl.: B65H 54/62

(54) **Verfahren zum Herstellen einer Wickelrolle eines langgestreckten Gutes**
Method for producing a coiled roll of an extended good
Procédé de fabrication d'une bobine d'enroulement d'un produit étendu en longueur

(43) Veröffentlichungstag der Anmeldung: 02.05.2012
(73) Patentinhaber: THE Machines Yvonand SA, 1462 Yvonand (CH)
(72) Erfinder: Reith, Wolfgang, 1462 Yvonand (CH)
(74) Vertreter: Scheuzger, Beat Otto

(56) Entgegenhaltungen:
- WO-A1-99/15409
- WO-A1-2009/045181
- WO-A1-2010/103336
- US-A1- 2010 139 211

## Beschreibung

Die vorliegende Erfindung bezieht sich auf ein Verfahren zum Herstellen einer Wickelrolle eines langgestreckten Gutes, insbesondere eines Schlauches, Rohres oder Drahtes, bei welchem das langgestreckte Gut in einer Wickelvorrichtung in mehreren Lagen auf einen Kern gewickelt wird und die fertig gewickelte Wickelrolle abgebunden und vom Kern der Wickelvorrichtung abgenommen wird.

Derartige langgestreckte Güter werden vielfach kontinuierlich hergestellt, um diese langgestreckten Güter transportieren zu können, werden sie in bekannter Weise auf Wickelvorrichtung zu Wickelrollen aufgewickelt. Diese Wickelvorrichtungen weisen vielfach einen Kern auf, um welchen das langgestreckte Gut in mehreren Lagen gewickelt wird, dieser Kern kann beidseits mit abgrenzenden Seitenwänden versehen sein, die nach dem Wickeln dieser Wickelrolle in irgendeiner Weise entfernt werden können. Eine so aufgewickelte Wickelrolle muss so weiterbehandelt werden, dass sie auch während des Transportes in dieser gewickelten Form verbleibt.

Es ist bekannt, derartig gewickelte Wickelrollen mittels Spannbändern abzubinden, welche um die Wicklungen der Wickelrolle geschlungen werden und beispielsweise verschweisst werden. Diese Spannbänder müssen eine grosse Spannung aufweisen, damit die einzelnen Wicklungen der Wickelrolle in der richtigen Position verbleiben, auch wenn während des Transports grosse Kräfte auf diese Wickelrolle einwirken können, beispielsweise bei unsanfter Behandlung. Wenn dieses langgestreckte Gut beispielsweise ein Kunststoffschlauch ist, der als Tropfbewässerungsrohr ausgebildet ist, wird dieser Kunststoffschlauch, der aus einem elastischen Material gefertigt ist, insbesondere in den Eckbereichen einer entsprechenden Wickelrolle durch die stark gespannten Spannbänder stark verformt oder sogar eingeschnürt. Ein derartiges Einschnüren dieses Tropfbewässerungsrohres kann unter Umständen zu Beschädigungen führen, beispielsweise können in diesem Schlauch Risse entstehen, was dann bei deren Einsatz zu unerwünschten Wasserverlusten führt.

Es ist bekannt, dass anstelle von derartigen Spannbändern beispielsweise Stretchfolienbänder verwendet werden, mit welchen die fertig gewickelte Wickelrolle radial umwickelt wird. Durch das Verwenden derartiger Stretchfolienbänder wird die örtliche Druckbelastung auf das gewickelte Gut reduziert, ein derartiges Abbinden einer Wickelrolle beispielsweise eines Tropfbewässerungsrohres hat gegenüber den vorgängig beschriebenen Spannbändern schon einen wesentlichen Vorteil.

Insbesondere wenn sehr grosse Wickelrollen hergestellt werden, wie dies für Tropfbewässerungsrohre üblich ist, reicht oftmals ein derartiges radiales Abbinden mit Stretchfolienbändern nicht aus, um während des Transportes zu verhindern, dass beispielsweise einzelne Lagen dieser Wickelrolle verschoben werden können. Zudem kann beim Aufschneiden der Stretchfolienbänder, mit welchen diese Wickelrolle abgebunden ist, ein Gewirr der einzelnen Lagen der Wicklungen oder der einzelnen Windungen entstehen, insbesondere wenn es sich bei diesem langgestreckten Gut um ein elastisches Gut handelt, das beim Wickeln eine Federspannung erfährt. Derartige Wickelrollen, die beim Aufschneiden der Abbindungen so zu sagen aus der Form geraten, können durch das Auffedern einzelner Windungen oder ganzer Lagen des gewickelten Materials beim Abwickeln zu grossen Problemen führen, ein Entwirren ineinander geratener Windungen oder Lagen des gewickelten langgestreckten Gutes ist oftmals nur mit grossem Aufwand möglich.

US 2010/0139211 A1 offenbart ein Verfahren zum Herstellen einer Wickelrolle eines langgestreckten Gutes gemäß dem Oberbegriff des Anspruchs 1.

Die Aufgabe der vorliegenden Erfindung besteht somit darin, ein Verfahren zum Herstellen einer Wickelrolle eines langgestreckten Gutes zu schaffen, mit welchem ein sehr stabile Wickelrolle erhalten wird, deren Windungen und Lagen der Wicklungen so in Position gehalten werden, dass beim Abwickeln keine Probleme entstehen.

Erfindungsgemäss erfolgt die Lösung dieser Aufgabe dadurch, dass während des Wickelvorgangs auf die beiden Randbereiche von jeweils gewickelten Lagen der zu wickelnden Wickelrolle ein Stretchfolienband aufgewickelt wird.

Mit diesen so aufgewickelten Stretchfolienbänder werden innerhalb der Wickelrolle die einzelnen Lagen und Windungen festgehalten, ein Verschieben von einzelnen Windungen oder Lagen der Wickelrolle wird dadurch unterbunden, ebenfalls unterbunden wird das Aufspringen der Wickelrolle, wenn die radial angebrachten Abbindungen aufgeschnitten werden. Beim Abwickeln einer derartig ausgerüsteten Wickelrolle kann das jeweils zum Vorschein kommende Stretchfolienband in einfacher Weise aufgeschnitten werden, das Abwickeln dieser Wickelrolle ist problemlos möglich.

In vorteilhafter Weise ist das Stretchfolienband, das auf die Randbereiche aufgewickelt wird, einseitig haftend ausgebildet, was das Fixieren der Windungen der Wickelrolle verbessert.

In vorteilhafter Weise wird der Anfang eines auf den Randbereich einer Lage aufzuwickelnden Stretchfolienbandes mit der haftenden Seite gegen die Oberfläche der gewickelten Lage angedrückt, mehrlagig gewickelt und durch eine Schneidvorrichtung abgeschnitten, was automatisch ausgeführt werden kann und somit während des Wickelvorgangs keinen Unterbruch zur Folge hat.

In vorteilhafter Weise wird das auf die Randbereiche der gewickelten Lagen der zu wickelnden Wickelrolle aufzuwickelnde Stretchfolienband jeweils von einer Stretchfolienbandrolle abgewickelt, wodurch ein automatisierter Ablauf erreichbar ist.

Um ein optimales Fixieren der Windungen in der Wickelrolle zu erhalten, wird nach Beginn des jeweiligen Wickelvorgangs des Stretchfolienbandes die Spannkraft erhöht.

Eine weitere vorteilhafte Ausgestaltung der Erfindung besteht darin, dass der jeweiligen Wickelvorgang des Stretchfolienbandes für beide Randbereiche der gewickelten Lagen der zu wickelnden Wickelrolle gleichzeitig ausgeführt wird, wodurch ein optimierter Vorgang erreichbar ist.

In vorteilhafter Weise wird der Wickelvorgang des Stretchfolienbandes auf einen Randbereich der jeweils gewickelten Lage ausgeführt, wenn sich das zu wickelnde langgestreckte Gut ausserhalb dieses Randbereichs befindet, wodurch erreicht wird, dass sich dieses Stretchfolienband auf einer einzigen Lage der Wickelrolle befindet, was das Lösen während des Abwickelvorganges erleichtert.

In vorteilhafter Weise wird das Abbinden der fertig gewickelten Wickelrolle durch radiales Umwickeln der mehrlagigen Lagen der Wickelrolle mit einer Stretchfolie ausgeführt, wodurch eine optimales Halten der Wickelrolle erreicht wird.

Eine Ausführungsform des erfindungsgemässen Verfahrens wird nachfolgend anhand der beiliegenden Zeichnung beispielhaft näher erläutert. Es zeigt:
Fig. 1 und Fig. 2 in räumlicher Darstellung und schematisch den Beginn des Umwickelns der Randbereiche einer gewickelten Lage der zu wickelnden Wickelrolle mit jeweils einem Stretchfolienband;
Fig. 3 eine Seitenansicht auf die zu wickelnde Wickelrolle, auf welche das Stretchfolienband aufgebracht wird; und
Fig. 4 eine Draufsicht auf die Einrichtung gemäss Fig. 3.

Wie aus den Fig. 1 und 2 ersichtlich ist, wird ein langgestrecktes Gut 1 in Richtung des Pfeils 2 zu einer bekannten, nicht dargestellten Wickeleinrichtung geführt. Dieses langgestreckte Gut 1 kann direkt von einer Produktionseinrichtung stammen, dies kann irgendein wickelbares Gut sein, beispielsweise ein Tropfbewässerungsrohr. Selbstverständlich kann dieses langgestreckte Gut aber auch anders ausgebildet sein, beispielsweise als zu wickelnder Draht, Kabel oder Rohr. In der Wickelvorrichtung wird dieses langgestreckte Gut 1 um eine Wickelachse 3 gewickelt, es entsteht eine Wickelrolle 4. Die Wickelachse 3 kann durch einen nicht dargestellten Wickelkern gebildet sein, der in bekannter Weise rotierend angetrieben werden kann, die seitliche Begrenzung der entstehenden Wickelrolle 4 kann durch nicht dargestellte Seitenwangen gebildet sein.

Wie aus den Fig. 1 und 2 ersichtlich ist, wird das langgestreckte Gut 1 in Lagen 5, 6 auf die entstehende Wickelrolle 4 aufgewickelt. Wenn eine Lage 5 fertiggestellt ist, wird auf diese Lage 5 eine neue Lage 6 aufgewickelt usw..

Auf die beiden Randbereiche 7 und 8 der Wickelrolle 4 kann auf die jeweilige Lage 5 und 6 der Wickelrolle 4 ein Stretchfolienband 9 aufgewickelt werden. Wenn sich das aufzuwickelnde langgestreckte Gut 1 beispielsweise in einem mittleren Bereich 10 der Wickelrolle 4 befindet und die Lage 6 gebildet wird, kann das jeweilige Stretchfolienband 9 auf die jeweilige Lage 5 bzw. 6 aufgebracht werden. Hierzu sind im Bereich der Wickelrolle 4 zwei Rollen 11 mit Stretchfolienband 9 drehbar angeordnet. Die der Wickelrolle 4 zugewandte Oberfläche 12 ist in bekannter Weise haftend ausgebildet. Wenn nun das jeweilige Stretchfolienband 9 auf die entsprechende Lage 5 bzw. 6 der Wickelrolle 4 aufgewickelt werden soll, wird der Anfang des Stretchfolienbandes 9 in bekannter Weise über jeweils eine Anpressrolle 13 gegen die Oberfläche der Wickelrolle 4 gepresst. Das Stretchfolienband 9 bleibt an der Oberfläche der jeweiligen Lage 5 bzw. 6 haften und wird mitgewickelt, wie aus den Fig. 1 und 2 ersichtlich ist. Die beiden Rollen 11 können dann in bekannter Weise gebremst werden, wodurch die Spannung auf das aufzuwickelnde Stretchfolienband 9 erhöht wird.

Der jeweilige Randbereich 7 und 8 der jeweiligen Lagen 5 und 6 wird mit diesem Stretchfolienband 9 mehrlagig umwickelt, diese Randbereiche 7 und 8 der Lagen 5 und 6 werden dadurch in optimaler Weise stabilisiert, die einzelnen Windungen der Lagen 5 und 6 werden durch das aufgewickelte Stretchfolienband festgehalten, ein seitliches Verschieben dieser einzelnen Windungen ist ausgeschlossen, die einzelnen Windungen werden zudem gegen die unteren Lagen gepresst, die Wickelrolle erhält so einen stabilen Aufbau. Wenn das Stretchfolienband 9 mehrlagig auf die Randbereiche 7 und 8 der Lagen 5 und 6 aufgewickelt worden ist, kommt in bekannter Weise eine nicht dargestellte Schneideinrichtung zum Einsatz und schneidet das Stretchfolienband 9 ab. Der Aufwickelvorgang des Stretchfolienbandes 9 auf die Wickelrolle 4 wird jeweils abgeschlossen, bevor die durch das aufzuwickelnde langgestreckte Gut 1 gebildete neue Lage 6 in den durch das Stretchfolienband 9 abgedeckten Randbereich 7 gelangt.

Je nach Bedarf und je nach Grösse der entstehenden Wickelrolle 4 kann das Aufbringen von Stretchfolienband 9 auf die Wickelrolle 4 praktisch beliebig oft wiederholt werden, beispielsweise nach dem Aufwickeln von einigen neuen Lagen des zu wickelnden Gutes, abhängig von der Beschaffenheit des langgestreckten Gutes, so dass dadurch eine stabile Wickelrolle gebildet werden kann.

Das Aufbringen der beiden Stretchfolienbänder 9 auf die Wickelrolle 4 kann gleichzeitig simultan erfolgen, das Stretchfolienband kann aber auch alternierend auf einem Randbereich 7 und danach auf dem anderen Randbereich 8 angebracht werden, je nach Bedarf.

Nach dem Beendigen des Wickelvorgangs des langgestreckten Gutes 1 und wenn die Wickelrolle 4 die gewünschte Grösse erreicht hat, kann diese Wickelrolle 4 in bekannter Weise abgebunden werden, was vorteilhafter Weise ebenfalls durch ein Stretchfolienband erfolgt, mit welchem die Wickelrolle 4 quer zu den Windungen umwickelt wird. Dies kann beispielsweise ebenfalls in bekannter Weise direkt auf der Wickelvorrichtung ausgeführt werden.

Die so stabilisierte und verpackte Wickelrolle ist dann zum Transport bereit, durch die Stabilität der Wickelrolle, die durch die Stretchfolienbänder erreicht wird, bleibt diese Wickelrolle auch während des Transports in der gewünschten stabilen Form, und kann dann auf eine Abwickelvorrichtung aufgesetzt werden, wo das langgestreckte Gut von der Wickelrolle abgewickelt werden kann. Zum Abwickeln wird die Wickelrolle 4 zunächst ausgepackt, der Abwickelvorgang kann beginnen, wenn an den Randbereichen 7 und 8 der Wickelrolle 4 eine Wicklung von Stretchfolienband 9 erscheint, kann der Abwickelvorgang unterbrochen werden, der Wickel von Stretchfolienband 9 kann durch dessen Elastizität von der jeweiligen Lage von Hand angehoben und aufgeschnitten werden. Die restliche Wickelrolle bleibt weiterhin im stabilen Zustand, so dass der Abwickelvorgang in ungestörter Manier bis zum Ende optimal ausgeführt werden kann.

Aus den Fig. 3 und 4 ist nochmals der Wickelvorgang des langgestreckten Gutes 1 auf die Wickelrolle 4 ersichtlich, auf die beiden Lagen 5 und 6 wird an den Randbereichen 7 und 8 der Wickelrolle 4 das Stretchfolienband 9 aufgewickelt, wie vorgängig beschrieben worden ist. Die Breite des Stretchfolienbandes 9 kann ebenfalls den Bedürfnissen hinsichtlich Stabilität der Wickelrolle 4 angepasst werden, vorteilhafterweise ist die Breite des Stretchfolienbandes 9 kleiner als ein Drittel der Breite der entstehenden Wickelrolle 4.

Mit diesem erfindungsgemässen Verfahren zum Herstellen einer Wickelrolle eines langgestreckten Gutes kann in optimaler Weise erreicht werden, dass die Wickelrolle eine sehr grosse Stabilität aufweist, ohne dass das langgestreckte zu wickelnde Gut örtlich durch beispielsweise zu grosse Spannungen von Spannbändern, mit welchen die Wickelrolle abgebunden wird, Schaden erleiden kann.

## Patentansprüche

1. Verfahren zum Herstellen einer Wickelrolle (4) eines langgestreckten Gutes (1), insbesondere eines Schlauches, Rohres oder Drahtes, bei welchem das langestreckte Gut (1) in einer Wickelvorrichtung in mehreren Lagen (5, 6) auf einen Kern gewickelt wird und die fertig gewickelte Wickelrolle (4) abgebunden und vom Kern der Wickelvorrichtung abgenommen wird, **dadurch gekennzeichnet, dass** während des Wickelvorgangs auf die beiden Randbereiche (7, 8) von jeweils gewickelten Lagen (5, 6) der zu wickelnden Wickelrolle (4) ein Stretchfolienband (9) aufgewickelt wird.

2. Verfahren nach Anspruch 1, **dadurch gekennzeichnet, dass** das Stretchfolienband (9), das auf die Randbereiche (7, 8) aufgewickelt wird, einseitig haftend ausgebildet ist.

3. Verfahren nach Anspruch 2, **dadurch gekennzeichnet, dass** der Anfang eines auf den Randbereich (7, 8) einer Lage (5, 6) aufzuwickelnden Stretchfolienbandes (9) mit der haftenden Seite gegen die Oberfläche der gewickelten Lage (5, 6) angedrückt wird, mehrlagig gewickelt und durch eine Schneidvorrichtung abgeschnitten wird.

4. Verfahren nach einem der Ansprüche 1 bis 3, **dadurch gekennzeichnet, dass** das auf die Randbereiche (7, 8) der gewickelten Lagen (5, 6) der zu wickelnden Wickelrolle (4) aufzuwickelnde Stretchfolienband (9) jeweils von einer Stretchfolienbandrolle (11) abgewickelt wird.

5. Verfahren nach einem der Ansprüche 1 bis 4, **dadurch gekennzeichnet, dass** nach Beginn des jeweiligen Wickelvorgangs des Stretchfolienbandes (9) die Spannkraft erhöht wird.

6. Verfahren nach einem der Ansprüche 1 bis 5, **dadurch gekennzeichnet, dass** der jeweilige Wickelvorgang des Stretchfolienbandes (9) für beide Randbereiche (7, 8) der gewickelten Lagen (5, 6) der zu wickelnden Wickelrolle (4) gleichzeitig ausgeführt wird.

7. Verfahren nach einem der Ansprüche 1 bis 6, **dadurch gekennzeichnet, dass** der Wickelvorgang des Stretchfolienbandes (9) auf einen Randbereich (7, 8) der jeweils gewickelten Lage (5, 6) ausgeführt wird, wenn sich das zu wickelnde langestreckte Gut (1) ausserhalb dieses Randbereichs (7, 8) befindet.

8. Verfahren nach einem der Ansprüche 1 bis 7, **dadurch gekennzeichnet, dass** das Abbinden der fertig gewickelten Wickelrolle (4) durch radiales Umwickeln der mehrlagigen Lagen der Wickelrolle (4) mit einer Stretchfolie ausgeführt wird.

## Claims

1. Method for producing a coiled roll (4) of an elongated good (1), in particular of a hose, tube or wire, in which the elongated good (1) is wound in a multiplicity of layers (5, 6) on a core in a winding device and the completely wound coiled roll (4) is tied off and removed from the core of the winding device, **characterised in that** during the winding process a stretch foil band (9) is wound on the two edge regions (7, 8) of each of the wound layers (5, 6) of the coiled roll (4) to be wound.

2. Method according to claim 1, **characterised in that** the stretch foil band (9), which is wound on the edge regions (7, 8), is designed to be adhesive on one side.

3. Method according to claim 2, **characterised in that** the beginning of a stretch foil band (9) to be wound on the edge region (7, 8) of a layer (5, 6) is pressed on with the adhesive side toward the surface of the wound layer (5, 6), is wound in a multi-layered way, and is cut off by a cutting device.

4. Method according to one of the claims 1 to 3, **characterised in that** the stretch foil band (9) to be wound up on the edge regions (7, 8) of the wound layers (5, 6) of the coiled roll to be wound (4) is in each case unwound from a stretch foil band roll (11).

5. Method according to one of the claims 1 to 4, **characterised in that** after start of the respective winding process of the stretch foil band (9) the tension force is increased.

6. Method according to one of the claims 1 to 5, **characterised in that** the respective winding process for the stretch foil band (9) is carried out simultaneously for both edge regions (7, 8) of the wound layers (5, 6) of the coiled roll (4) to be wound.

7. Method according to one of the claims 1 to 6, **characterised in that** the winding process for the stretch foil band (9) is carried out on an edge region (7, 8) of the respectively wound layer (5, 6), when the elongated good (1) to be wound is located outside this edge region (7, 8).

8. Method according to one of the claims 1 to 7, **characterised in that** the tying off of the completely wound coiled roll (4) is carried out by radial wrapping of the multilayered layers of the coiled roll (4) with a stretch foil.

## Revendications

1. Procédé pour la fabrication d'une bobine d'enroulement (4) d'un produit allongé (1), en particulier d'un tuyau, tube ou fil, dans lequel le produit allongé (1) est enroulé sur plusieurs couches (5, 6) sur un noyau dans un appareil d'enroulement et la bobine d'enroulement (4) complètement enroulée est dénouée et retirée du noyau de l'appareil d'enroulement, **caractérisé en ce que**, pendant le processus d'enroulement, une bande de feuille extensible (9) est enroulée sur les deux régions des bords (7, 8) des couches enroulées (5, 6) de la bobine d'enroulement (4) à enrouler.

2. Procédé selon la revendication 1, **caractérisé en ce que** la bande de feuille extensible (9), qui est enroulée sur les régions des bords (7, 8), est formée pour être adhésive sur un côté.

3. Procédé selon la revendication 2, **caractérisé en ce que** le début d'une bande de feuille extensible (9) à enrouler sur la région de bord (7, 8) d'une couche (5, 6) est appuyé sur le côté adhésif en direction de la surface de la couche enroulée (5, 6), est enroulé en plusieurs couches, et est coupé par un appareil de coupe.

4. Procédé selon l'une quelconque des revendications 1 à 3, **caractérisé en ce que** la bande de feuille extensible (9) à enrouler sur les régions de bord (7, 8) des couches enroulées (5, 6) de la bobine d'enroulement à enrouler (4) est déroulé par un rouleau de bande de feuille extensible (11).

5. Procédé selon l'une quelconque des revendications 1 à 4, **caractérisé en ce qu'**après le début de chaque processus d'enroulement de la bande de feuille extensible (9) la force de tension est augmentée.

6. Procédé selon l'une quelconque des revendications 1 à 5, **caractérisé en ce que** chaque processus d'enroulement de la bande de feuille extensible (9) est réalisé simultanément pour les deux régions de bords (7, 8) des couches enroulées (5, 6) de la bobine d'enroulement (4) à enrouler.

7. Procédé selon l'une quelconque des revendications 1 à 6, **caractérisé en ce que** le processus d'enroulement de la bande de feuille extensible (9) est réalisé sur une région de bord (7, 8) de la couche enroulée (5, 6), quand le produit allongé (1) à enrouler est situé à l'extérieur de cette région de bord (7, 8).

8. Procédé selon l'une quelconque des revendications 1 à 7, **caractérisé en ce que** le dénouement de la bobine d'enroulement complètement enroulée (4) est réalisé par entourage radial des couches en plusieurs couches de la bobine d'enroulement (4) avec une feuille extensible.
